# EUROPÄISCHE PATENTSCHRIFT

(11) **EP 0 081 644 B1**
(45) Veröffentlichungstag und Bekanntmachung des Hinweises auf die Patenterteilung: **22.07.1987**
(21) Anmeldenummer: 82109259.0
(22) Anmeldetag: 07.10.1982
(51) Int. Cl.: F42B 5/16

(54) **Munition für Flachfeuer oder Steilfeuer**
Gun cartridge for flat trajectory or high angle firing
Cartouche pour le tir tendu ou pour le tir courbe

(30) Priorität: 10.12.1981 DE 3148829
(43) Veröffentlichungstag der Anmeldung: 22.06.1983
(73) Patentinhaber: Rheinmetall GmbH, 40880 Ratingen (DE)
(72) Erfinder: Romer, Rudolf, Dipl.-Ing., D-4044 Kaarst (DE); Becker, Wilfried, Dipl.-Ing., D-4000 Düsseldorf (DE); Bisping, Bernhard, Dipl.-Ing., D-4030 Ratingen 6 (DE)
(74) Vertreter: Behrens, Ralf Holger (DE)

## Beschreibung

Die Erfindung betrifft eine Munition mit Merkmalen der Oberbegriffe der Patentansprüche 1 und 8. Eine derartige Munition ist aus der französischen Patentschrift 401 144 bekannt. Diese Munition ist für Maschinenwaffen nicht einsetzbar, weil die beiden Ausführungsarten unterschiedliche Gesamtlänge haben und somit nicht in den Zuführgurt einsetzbar sind. Außerdem ist das Geschoß in beiden Ausführungsformen das gleiche, sodaß eine Leistungssteigerung bzw. Optimierung des Geschosses für jede Einsatzart nicht möglich ist. Schließlich wird durch die unterschiedliche Geschoßlänge der oft sehr enge Packungsraum, insbesondere in gepanzerten Fahrzeugen nicht optimal genutzt.

Aufgabe der Erfindung ist es daher, eine Munition der eingangs genannten Art dahingehend zu verbessern, daß sie in einer Maschinenkanone einsetzbar ist, wobei deren Einsatzspektrum erweitert ist und insbesondere bei der Steilfeuerausführungsform eine bessere Zielwirkung erreichbar ist und dabei doch eine optimale Nutzung des verfügbaren Packungsraumes erreicht ist.

Die zur Lösung der gestellten Aufgabe wesentlichen notwendigen Merkmale der Erfindung sind in den Patentansprüchen 1 und 8 genannt. Die Unteransprüche nennen Ausführungsarten der Erfindung.

Die Erfindung wird nachstehend anhand der Zeichnung erläutert. Es zeigen, jeweils im längsaxialen Schnitt:
Figur 1: eine erste an sich bekannte Munitionseinheit 10 mit einer flaschenförmigen Treibladungshülse,
Figur 2: eine zweite Munitionseinheit 30 gemäß der Erfindung mit einer im wesentlichen, kreiszylindrischen Treibladungshülse,
Figur 3: die Munitionseinheit nach Figur 1 eingezeichnet in die Außenkonturen der Munitionseinheit nach Figur 2 und
Figur 4: eine dritte Munitionseinheit 60 gemäß der Erfindung als Weiterentwicklung der Munitionseinheit nach Figur 2.

Gemäß Figur 2 weist eine Munitionseinheit 30 eine Treibladungshülse 32 auf, welche sich, im wesentlichen kreiszylindrisch ausgebildet über ihre gesamte Länge mit im wesentlichen glatter Umfangsfläche 33 zwischen einem äußeren Hülsenboden 58 und einem Hals 34 erstreckt. Ein Sprenggeschoß 36, welches sich von einer Bodenfläche 39 bis zu einer Spitzenfläche 59 erstreckt, weist im Bereich seiner Umfangsfläche 37 ein Dichtungsband 46 auf. In einem nicht näher bezeichneten Innenraum ist eine Sprengladung 38 angeordnet. Eine gestrichelt eingezeichnete Kontur 40 wird im weiteren Verlauf erläutert. In einem Innenraum 42 der Treibladungshülse 32 ist eine sich zwischen einer inneren Hülsenbodenfläche 49 und dem Geschoßboden 39 erstreckende Treibladung 44 angeordnet. Ein kreiszylindrischer Teil des Sprenggeschosses 36 erstreckt sich entlang einer Längsachse A bis zu einer Kante 48, in welcher die Umfangsfläche 37 und eine Ogivalfläche 53 zusammenstoßen. Die Treibladung 44 ist derart ausgelegt, daß abfeuerungsweise aus ihr freiwerdende Energie eine im wesentlichen gestreckte Flugbahn des Sprenggeschosses 36 gewährleistet und folglich zu dessen endballistischer Wirkung im Ziel wesentlich beträgt. Die Treibladung 44 ist durch die gestrichelt eingezeichnete Spur einer gedachten Ebene 73' in einen vorderen 44' und einen hinteren Teil 44" unterteilt, worauf im weiteren Beschreibungsverlauf noch einzugehen ist. Bei einer Munitionseinheit 60 (siehe Figur 4) erstreckt sich eine kreiszylindrische Treibladungshülse 62 von einer äußeren Treibladungshülsenbodenfläche 58' bis zur vorderen Stirnfläche 65 eines Halses 64. Ein Nutzlastgeschoß, welches als überschweres Sprenggeschoß 66 ausgebildet ist, erstreckt sich entlang der Längsachse A zwischen einem Geschoßboden 73 und einer Spitzenfläche 84. Hierbei ergibt sich ein im wesentlichen kreiszylindrischer Körper, welcher sich zwischen der äußeren Hülsenbodenfläche 58' und einem vorderseitigen Führungsband 80 erstreckt und an welchen sich spitzenseitig ein durch eine Ogivalfläche 83 begrenzter Körper eines Bodenannäherungszünders 82 anschließt. Im nicht näher bezeichneten Innenraum des Sprenggeschosses 66 ist eine Sprengladung 72 angeordnet. Diese wird durch die gestrichelt eingezeichnete Spur einer gedachten Ebene 71 in einen vorderen Teil 72' und einen hinteren Teil 72" unterteilt. Dabei entspricht der vordere Teil 72' der Sprengladung 38 der Munitionseinheit 30 in Figur 2. Die gestrichelt eingezeichnete Spur einer gedachten Ebene 39' entspricht dem Geschoßboden 39 der Munitionseinheit 30 in Figur 2, worauf im weiteren Beschreibungsverlauf noch einzugehen ist. Ein heckseitiger Teil 64 des Sprenggeschosses 66 erstreckt sich von einem hinteren Dichtungsband 78 bis zum Geschoßboden 73. Ein sich zwischen letzterem und einer eine Stufe bildenden Kreisringfläche 69 erstreckender Bereich kleineren Außendurchmessers dient einem ausstellbaren Stabilisierungsleitwerk als Aufnahme. Es ist als Wickelleitwerk 70 dargestellt, doch kann es auch als ein an sich bekanntes Ausklappleitwerk ausgebildet sein. Eine im Innenraum 74 der Treibladungshülse 62 angeordnete Treibladung 76 erstreckt sich axial zwischen der inneren Hülsenbodenfläche 79 und dem Geschoßboden 73.

Die Munitionseinheiten 30 (Figur 2) und 60 (Figur 4) weisen im wesentlichen gleiche Außenabmessungen auf, so daß sie vorteilhafterweise in einund derselben Waffe zu verwenden sind. Ein dem vorderen Teil 44' der Treibladung 44 der Munitionseinheit 30 vorbehaltenes Volumen wird bei der Munitionseinheit 60 vom rückseitigen Teil des überschweren Sprenggeschosses 66 eingenommen, welches sich zwischen dem Geschoßboden 73 und der gedachten Ebende 39' erstreckt. Hierdurch eignet sich die Munitionseinheit 60 in der dargestellten Form vorzugsweise zum Einsatz gegen Ziele hinter Deckungen. Das Rohr der betreffenden Waffe wird dabei in die obere Winkelgruppe eleviert. Bei einer stark gekrümmten Flugbahn des überschweren Sprenggeschosses 66 ergibt sich für dieses eine hinlänglich große Reichweite. Dabei ist einerseits die Treibladung 76 derart ausgelegt, daß die abfeuerungsweise aus ihr freiwerdende Energie das überschwere Sprenggeschoß 66 auf den Gipfelpunkt seiner Flugbahn bringt, und folglich nicht zur endballistischen Wirkung im Ziel beträgt. Andererseits erzielt eine um den hinteren Teil 72" (gegenüber der Munitionseinheit 30) vergrößerte Sprengladung 72 mit dem ihr zugeordneten, nicht näher bezeichneten Geschoßhüllenteil eine besonders große Zielwirkung, die durch die Wahl des Zünders und/oder dessen Einstellung jeweiligen Erfordernissen angepaßt werden kann. Hieraus ergibt sich eine hohe Wirksamkeit, vorzugsweise gegen weiche Ziele.

Wird das überschwere Sprenggeschoß 66 mit wenigstens einer jeweils eine projektilbildende Belegung aufweisenden Hohlladung ausgestattet, läßt es sich - nun vorteilhafterweise aus einer gedeckten Feuerstellung der betreffenden Waffe - gegen massierte Panzerverbände einsetzen, wobei die panzerbrechende Wirkung vorteilhafterweise von obenher erzielt wird.

Die sich aus einer Aubildung des Nutzlastgeschosses als Nebel-, Rauch-, oder Leuchtgeschoß ergebenden, das Einsatzspektrum einer Kanone betreffenden Vorteile werden ohne weiteres augenfällig.

Von erheblicher Bedeutung ist die weitgehende Außenquerschnittsgleichheit der betreffenden Munitionseinheit 30 oder 60 über deren im wesentlichen gesamte Länge. Dies ausführlich zu erörtern, wird nun auf die Figuren 1 und 3 verwiesen.

Gemäß Figur 1 ist eine Munitionseinheit 10 mit einer flaschenförmigen Treibladungshülse 12 versehen, welches sich mit einem durchmessergrößten rückseitigen, leicht konischen Teil zwischen einem äußeren Hülsenboden 27 bis zu einer Schulter 14 als Übergang in einen durchmesserkleinsten Hals 17 erstreckt. Die Munitionseinheit 10 weist ein Sprenggeschoß 18 mit einer Umfangsfläche 19, einer Sprengladung 20 und einem rückseitigen Dichtungs- (oder Führungs-) band 26 auf.

Die Konturen der Munitionseinheit 10 sind in Figur 3 in die Konturen der Munitionseinheit 30,(60) eingezeichnet. Zwischen gestrichelten Spuren 50 der Umfangsfläche 37, 67 der Munitionseinheit 30 (60) und der Umfangsfläche 19 des Sprenggeschosses 18 der Munitionseinheit 10 erstreckt sich ein im wesentlichen kreisringzylindrischer Raum 52 bis zu einer Kante 51, in welcher eine gestrichelte Spur 53' der Ogivalfläche 53, (83) mit der Spur 50 zusammenstößt. Zwischen der Spur 53' und einer nicht näher bezeichneten Spur der Ogivalfläche des Sprenggeschosses 18 erstreckt sich ein weiterer Umfangsraum 54. Die Räume 52 und 54 ergeben ein Packungsvolumendefizit zwischen der Munitionseinheit 10 und der Munitionseinheit 30, (60). Dieses Defizit erweist sich im weiten Sinne als nachteilig. Es macht bei geringerer innenballistischer Leistung und Zielwirksamkeit der Munitionseinheit 10 für deren Lagerung und nachschub- wie einsätzmäßigen Transport den gleichen Raum erforderlich wie für die in der Wirksamkeit weitüberlegende Munitionseinheit 30, (60.). Um dies noch augenfälliger zu machen, wird auf die gestrichelten Linien 40 in Figur 2 verwiesen, welche den Spuren einer nicht näher bezeichneten Umfangsfläche der Treibladung 20 der Munitionseinheit 10 zugeordnet sind.

Bei den im wesentlichen kreiszylindrischen Munitionseinheiten 30 und 60 ergibt sich gegenüber durchgehend kreiszylindrischen Körpern gleicher Länge vorteilhafterweise nur ein Packungsvolumendefizit, wie es durch einen Spitzenraum zwischen den durch ihre Spuren 53', 55 und 56 dargestellten Flächen gegeben ist. Im Vergleich mit durchgehend kreiszylindrischen Körpern gleicher Länge, vergrößert sich bei der Munitionseinheit 10 deren Packungsvolumendefizit noch zusätzlich um den vorbeschriebenen Spitzenraum. Der sich hieraus ergebende Nachteil wird im Zusammenhang mit der Betrachtung des Innenraums eines - beispielsweise gepanzerten - Fahrzeugs besonders augenfällig: er wird durch die Munitionseinheit 10 besonders schlecht genutzt. Demgegenüber steht eine optimale Nutzung durch die Munitionseinheiten 30 und 60.

Besonders vorteilhaft erweist sich die Erfindung im Zusammenhang mit Kanonen, deren Rohre ausreichend elevierbar sind. Hier stehen automatische, also Maschinenkanonen, angesichts sowohl ihrer Beweglichkeit wie auch hohen Kadenz im Vordergrund der Betrachtung. Sie erfahren eine bedeutende Erweiterung ihres jeweiligen Einsatzspektrums und machen im betreffenden Einsatzbereich Boden- Boden gesonderte Steilfeuerwaffen vergleichbarer Reichweite und Kaliber überflüssig.

Die Munitionseinheiten 30 und 60 sind sowohl für die Verwendung in glatten wie auch in gezogenen Rohren geeignet. Während bei der letztgenannten durchrutschende Dichtungsbänder vorzusehen sind, sind mit der erstgenannten die Vorteile verbunden, die sich aus der leistungssteigenden Verwendbarkeit heißer und energiereicher Treibladungsstoffe ergeben.

Leistungssteigernd ist auch der Gebrauch einer wenigstens teilweise verbrennbaren Treibladungshülse (Anspruch 7) oder einer Treibladung, die, ganz ohne Hülse, mit dem Nutzlastgeschoß einstückig verbunden ist (Anspruch 8), zumal hierbei einsatzweise entweder wenig oder überhaupt kein Leergut anfällt.

## Patentansprüche

1. Patronierte Munition in je einer Ausführungsform für Flachfeuer und für Steilfeuer, dadurch gekennzeichnet, daß diese für eine automatische Rohrwaffe dadurch einsetzbar ist, daß Übereinstimmung der Gesamtlänge und des Außendurchmessers der Munition (30) für Flachfeuer mit der Munition (60) für Steilfeuer dadurch erreicht ist, daß bei der Flachfeuermunition (30)
a) eine längere Treibladungshülse (32),
b) ein größeres Volumen der Treibladung (44)
c) ein größerer Abstand des Geschoßbodens (39) vom Boden der Treibladungshülse (49) und
d) ein kürzeres Geschoß (37)
als bei der Steilfeuerversion (60) vorgesehen ist, und daß bei der Steilfeuerversion (60) -
e) eine kürzere Treibladungshülse (62),
f) ein geringeres Volumen der Treibladung (76),
g) ein geringerer Abstand des Geschoßbodens (73) vom Boden der Treibladungshülse (79) und
h) ein längeres Geschoß (66)
als bei der Flachfeuerversion (30) vorgesehen ist und daß der bei der Steilfeuerversion (60) vergrößerte Innenraum des Geschosses (66) in der kürzeren Treibladungshülse (62) eine zusätzliche Nutzlast (72) enthält, und daß bei jeder Ausführungsform (30,60) der aus der Hülse ragende Teil des Geschosses (36, 66) etwa den gleichen Außendurchmesser wie die ebenfalls gleichen Durchmesser aufweisenden Treibladungshülsen (32, 62) hat, und daß dieser Geschoßdurchmesser gleichbleibend sich bis zu einer kurzen Ogivalfläche (53, 83) an der Geschoßspitze erstreckt.

2. Munition nach Anspruch 1, gekennzeichnet durch die Ausbildung des die zusätzliche Nutzlast enthaltenden Geschosses (66) (Nutzlastgeschoß (66)) als Sprenggeschoß.

3. Munition nach Anspruch 1, gekennzeichnet durch wenigstens eine Hohlladung mit jeweils einer projektilbildenden Belegung am Nutzlastgeschoß (66).

4. Munition nach Anspruch 1, gekennzeichnet durch die Ausbildung des Nutzlastgeschosses (66) als Rauch-, Leucht- oder Nebelgeschoß.

5. Munition nach einem der Ansprüche 1 bis 4, gekennzeichnet durch ein ausstellbares Stabilisierungsleitwerk in einer Gestaltung als Wickelleitwerk (70) oder Klappleitwerk am Nutzlastgeschoß (66). 6. Munition nach Anspruch 4 oder 5, gekennzeichnet durch einen vorzugsweise heckseitig aus dem Nutzlastgeschoß (66) ausbringbaren Fallschirm. 7. Munition nach einem der Ansprüche 1 bis 6, gekennzeichnet durch eine wenigstens teilverbrennbare Treibladungshülse (32), (62). 8. Patronierte Munition, bei der die Treibladung ohne Hülse einstückig mit dem Geschoß verbunden ist, in je einer Ausführungsform für Flachfeuer und für Steilfeuer, dadurch gekennzeichnet, daß diese für eine automatische Rohrwaffe dadurch einsetzbar ist, daß Übereinstimmung der Gesamtlänge und des Außendurchmessers der Munition (30) für Flachfeuer mit der Munition (60) für Steilfeuer dadurch erreicht ist, daß bei der Flachfeuermunition (30)
a) eine längere Treibladung und dadurch ein größeres Volumen der Treibladung (44),
b) ein größerer Abstand des Geschoßbodens (39) vom Boden der Treibladung und
c) ein kürzeres Geschoß (37) als bei der Steilfeuerversion (60) vorgesehen ist, und daß bei der Steilfeuerversion (60)
d) eine kürzere Treibladung und dadurch ein geringeres Volumen der Treibladung (76),
e) ein geringerer Abstand des Geschoßbodens (73) vom Boden der Treibladung und
f) ein längeres Geschoß (66)
als bei der Flachfeuerversion (30) vorgesehen ist, und daß der bei der Steilfeuerversion (60) vergrößerte Innenraum des Geschosses (66) an der kürzeren Treibladung eine zusätzliche Nutzlast (72) enthält, und daß bei jeder Ausführungsform (30, 60) der vor der Treibladung liegende Teil des Geschosses (36, 66) etwa den gleichen Außendurchmesser wie die ebenfalls gleichen Durchmesser aufweisende Treibladung hat, und daß dieser Geschoßdurchmesser gleichbleibend sich bis zu einer kurzen Ogivalfläche (53, 83) an der Geschoßspitze erstreckt.

## Claims

1. Cartridged ammunition constructed for flat trajectory firing and constructed for steep trajectory firing, characterized by the fact that the ammunition can be used in an automatic barrel weapon and that the overall length and external diameter of the ammunition (30) for flat firing is coordinated with the ammunition (60) for steep firing by providing, for the flat firing ammunition (30),
(a) a longer propulsive charge casing (33),
(b) a greater volume for the propulsive charge (44),
(c) a greater distance from the projectile base (39) to the base of the propulsive charge casing (49), and
(d) a shorter projectile (37), than in the steep firing version (60), and by providing in the steep firing version (60)
(e) a shorter propulsive charge casing (62),
(f) a smaller volume for the propulsive charge (76),
(g) a shorter distance from the projectile base (73) to the base of the propulsive charge casing (79), and
(h) a longer projectile (66), than in the flat firing version (30), the larger internal space of the projectile (66) in the steep firing version (60) containing in the shorter propulsive charge casing (62) an additional payload (72) in each construction (30,60), that part of the projectile (36,66) which extends from the casing is of approximately the same external diameter as the propulsive charge casings (33,62) having the same diameter and said projectile diameter extends without change as far as a short ogivel surface (53,83) at the nose of the projectile.

2. Ammunition in accordance with Claim 1, characterized by the fact that the projectile (66) containing the additional payload (payload projectile (66)) is constructed as an explosive projectile.

3. Ammunition in accordance with Claim 1, characterized by at least one hollow charge, in each of which the payload projectile (66) is provided with a projectile-forming layer.

4. Ammunition in accordance with Claim 1, characterized by the fact that the payload projectile (66) is constructed as a smoke, flare or fog projectile.

5. Ammunition in accordance with one of Claims 1 to 4, characterized by an extensible stabilizing tail unit taking the form of a wound tail unit (70) or a hinged tail unit on the payload projectile.

6. Ammunition in accordance with Claim 4 or 5, characterized by a parachute, preferably movable out of the rear of the payload projectile (66).

7. Ammunition in accordance with one of Claims 1 to 6, characterized by an at least partly combustible propulsive charge casing (32,62).

8. Cartridged ammunition in which the propulsive charge is connected in one piece and without a casing to the projectile, constructed for trajectory flat firing and constructed for steep trajectory firing, characterized by the fact that the ammunition can be used in an automatic barrel weapon and that the overall length and external diameter of the ammunition (30) for flat firing is coordinated with the ammunition (60) for steep firing by providing, for the flat firing ammunition,
(a) a longer propulsive charge and thus a greater volume for the propulsive charge (44),
(b) a greater distance from the projectile base (39) to the base of the propulsive charge, and
(c) a shorter projectile than in the steep firing version,
and by providing in the case of the steep firing version (60),
(d) a shorter propulsive charge and thus a smaller volume for the propulsive charge (76),
(e) a shorter distance between the projectile base (73) and the base of the propulsive charge, and
(f) a longer projectile (66), than in the flat firing version (30), the larger internal space of the projectile (66) in the steep firing version (60) containing in the shorter propulsive charge, an additional payload (72) in each construction (30,60), that part of the projectile (36,66) which is situated in front of the propulsive charge is of approximately the same external diameter as the propulsive charge having the same diameter, this projectile diameter extending without change as far as a short ogival surface (53,83) at the nose of the projectile.

## Revendications

1. Munition à cartouche réalisée respectivement pour le tir tendu et le tir plongeant, caractérisée en ce qu'elle peut être utilisée pour une arme à tube automatique, du fait qu'on obtient une concordance de la longueur totale et du diamètre extérieur entre la munition (30) pour le tir tendu et la munition (60) pour le tir plongeant, en prévoyant, pour la munition pour tir tendu (30),
a) une douille de charge propulsive (33) plus longue,
b) un plus grand volume de la charge propulsive (44),
c) une plus grande distance du fond (39) du projectile au culot de la douille de charge propulsive (49) et
d) un projectile (37) plus court que dans le cas de la version pour tir plongeant (60) et en prévoyant, dans le cas de la version pour tir plongeant (60),
e) une douille de charge propulsive (62) plus courte,
f) un volume de la charge propulsive (76) plus faible,
g) une plus faible distance du fond (73) du projectile au culot de la douille de charge propulsive (79) et
h) un projectile (66) plus long que dans le cas de la version pour tir tendu (30),
en ce que la cavité intérieure du projectile (66) plus grande dans le cas de la version pour tir vertical (60) contient, dans la douille de charge propulsive (62) plus courte, une charge utile supplémentaire (72),
en ce que, dans chaque mode de réalisation (30, 60), la partie du projectile (36, 66) dépassant de la douille a à peu près le même diamètre exterieur que les douilles de charge propulsives (33, 62) présentant également un même diamètre, et en ce que ce diamètre du projectile reste constant jusqu'à une courte surface en forme d'ogive (53, 83) à la pointe du projectile.

2. Munition selon la revendication 1, caractérisée par la conformation du projectile (66) contenant la charge utile supplémentaire (projectile à charge utile (66)) en projectile explosif.

3. Munition selon la revendication 1, caractérisée par au moins une charge creuse avec, dans chaque cas, un revêtement formant projectile sur le projectile à charge utile (66).

4. Munition selon la revendication 1, caractérisée par la conformation du projectile à charge utile (66) en projectile fumigène, éclairant ou générateur de brouillard.

5. Munition selon l'une des revendications 1 à 4, caractérisée par un empennage de stabilisation pouvant être déployé, conformé en empennage enroulable (70) ou en empennage rabattable, sur le projectile à charge utile (66).

6. Munition selon la revendication 4 ou 5, caractérisée par un parachute pouvant se déployer de préférence à l'arrière du projectile à charge utile (66).

7. Munition selon l'une des revendications 1 à 6, caractérisée par une douille de charge propulsive (32, 62) au moins partiellement combustible.

8. Munition à cartouche dans laquelle la charge propulsive est, sans douille, reliée d'un seul tenant avec le projectile, réalisée respectivement pour le tir tendu et le tir plongeant, caractérisée en ce qu'on peut l'utiliser pour une arme à tube automatique du fait qu'on obtient une concordance de la longueur totale et du diamètre extérieur entre la munition (30) pour le tir tendu et la munition (60) pour le tir plongeant, en prévoyant dans le cas de la munition pour tir tendu (30),
a) une charge propulsive plus longue et, par suite, un plus grand volume de la charge propulsive (44),
b) une plus grande distance du fond (39) du projectile au fond de la charge propulsive, et
c) un projectile (37) plus court que dans le cas de la version pour tir plongeant (60),
et en prévoyant pour la version pour tir plongeant (60),
d) une charge propulsive plus courte et, par suite, un volume de la charge propulsive (76) plus faible,
e) une distance plus courte du fond (73) du projectile au fond de la charge propulsive, et
f) un projectile (66) plus long que dans le cas de la version pour tir tendu (30),
en ce que la cavité intérieure du projectile (66), agrandie dans le cas de la version pour tir plongeant (60), contient une charge utile supplémentaire (72) au contact de la charge propulsive plus courte,
en ce que, pour chaque mode de réalisation (30, 60), la partie du projectile (36, 66) située devant la charge propulsive a à peu près le diamètre extérieur que la charge propulsive présentant également un même diamètre, et en ce que ce diamètre du projectile reste constant jusqu'à une courte surface en forme d'ogive (53, 83) à la pointe du projectile.
